# EUROPÄISCHE PATENTSCHRIFT

(11) **EP 1 085 947 B1**
(45) Veröffentlichungstag und Bekanntmachung des Hinweises auf die Patenterteilung: **25.09.2002**
(21) Anmeldenummer: 99907576.5
(22) Anmeldetag: 27.02.1999
(51) Int. Cl.: B08B 3/02

(54) **HOCHDRUCKREINIGUNGSGERÄT MIT SCHLAUCHTROMMEL**
HIGH-PRESSURE CLEANING DEVICE WITH A HOSE DRUM
APPAREIL DE NETTOYAGE HAUTE PRESSION A TAMBOUR FLEXIBLE

(30) Priorität: 26.05.1998 DE 29809473 U
(43) Veröffentlichungstag der Anmeldung: 28.03.2001
(73) Patentinhaber: Alfred Kärcher GmbH & Co., D-71364 Winnenden (DE)
(72) Erfinder: KLÖPFER, Jürgen, D-71576 Burgstetten (DE); WURSTER, Markus, D-71364 Winnenden (DE)
(74) Vertreter: Böhme, Ulrich, Dr. Dipl.-Phys.
(86) Internationale Anmeldenummer: EP9901295
(87) Internationale Veröffentlichungsnummer: WO99061176

(56) Entgegenhaltungen:
- EP-A- 0 438 680
- EP-A- 0 770 575
- DE-A- 4 119 907
- DE-U- 29 717 390
- US-A- 4 810 169

## Beschreibung

Die Erfindung betrifft ein Hochdruckreinigungsgerät mit einer Motorpumpeneinheit, in der eine Hochdruckpumpe in Richtung der Motorwelle eines Motors an den Motor anschließend angeordnet ist, und mit einer Schlauchtrommel für einen Hochdruckschlauch, der den Druckauslaß der Hochdruckpumpe mit einem Flüssigkeitsabgabegerät verbindet, wobei die Drehachse der Schlauchtrommel quer zur Richtung der Motorwelle verläuft.

Aus der DE 39 40 543 A1 ist ein Hochdruckreinigungsgerät bekannt, bei dem die Motorpumpeneinheit im Inneren einer Schlauchtrommel angeordnet ist, und dies führt zu einem relativ komplizierten Aufbau, da mehrere Drehdurchführungen und Drehverbindungen notwendig werden.

Bei einem Hochdruckreinigungsgerät der eingangs beschrieben Art (EP 0 770 575 A1) ist die Schlauchtrommel unterhalb der Motorpumpeneinheit angeordnet, so daß sich bei diesem Hochdruckreinigungsgerät eine große Bauhöhe ergibt, außerdem ist die Gewichtsverteilung ungünstig, da in relativ großem Abstand von dem Fahrgestell des Hochdruckreinigungsgerätes die sehr schwere Motorpumpeneinheit angeordnet ist.

Es ist Aufgabe der Erfindung, ein gattungsgemäßes Hochdruckreinigungsgerät so auszubilden, daß bei besonders einfachem Aufbau eine günstige Anordnung der Schlauchtrommel möglich ist.

Diese Aufgabe wird bei einem Hochdruckreinigungsgerät der eingangs beschriebenen Art erfindungsgemäß dadurch gelöst, daß die Drehachse der Schlauchtrommel durch die Motorpumpeneinheit hindurchläuft, so daß die Schlauchtrommel seitlich neben der Motorpumpeneinheit angeordnet ist.

Man erhält dadurch eine sehr kompakte Anordnung, bei der die Schlauchtrommel seitlich neben der Motorpumpeneinheit angeordnet ist, so daß sich ein ausgewogenes Gewichtsverhältnis für das Hochdruckreinigungsgerät ergibt. Durch die Lagerung der Schlauchtrommel im Bereich der Hochdruckpumpe ergibt sich ein besonders kurzer und konstruktiv einfach zu überbrückender Abstand zwischen Hochdruckpumpe und Schlauchtrommel, wobei es genügt, die Schlauchtrommel in an sich bekannter Weise über eine Drehdurchführung mit dem druckseitigen Auslaß der Hochdruckpumpe zu verbinden.

Günstig ist es, wenn die Drehachse der Schlauchtrommel parallel zum Druckauslaß der Hochdruckpumpe verläuft.

Insbesondere kann vorgesehen sein, daß die Drehachse der Schlauchtrommel koaxial zum Druckauslaß der Hochdruckpumpe verläuft. Bei dieser Ausgestaltung ist es dann weiterhin besonders vorteilhaft, wenn der Druckauslaß der Hochdruckpumpe eine Lagerwelle für die Schlauchtrommel bildet, so daß insgesamt ein besonders kompakter Aufbau entsteht.

Bei einer weiteren Ausführungsform kann vorgesehen sein, daß auf der der Schlauchtrommel gegenüberliegenden Seite der Motorpumpeneinheit eine Schlauch- oder Kabeltrommel angeordnet ist, die um eine parallel zur Drehachse der Schlauchtrommel verlaufende Drehachse drehbar ist. Eine solche zweite Schlauchtrommel auf der gegenüberliegenden Seite der Motorpumpeneinheit führt ebenfalls zu einem sehr ausgewogenen Gewichtsverhalten des Gerätes, außerdem lassen sich die beiden Trommeln dann sehr günstig in unmittelbarer Nähe der Motorpumpeneinheit anordnen. Die weitere Trommel kann entweder eine Schlauchtrommel sein, beispielsweise für einen Schlauch zur saugseitigen Versorgung der Hochdruckpumpe, oder eine Kabeltrommel, beispielsweise zur elektrischen Versorgung des Motors.

Es ist günstig, wenn die Drehachsen der Schlauchtrommel und der weiteren Schlauch- oder Kabeltrommel zusammenfallen.

Auch hier kann vorgesehen sein, daß ein Saugeinlaß der Hochdruckpumpe eine Lagerwelle für die Schlauch- oder Kabeltrommel bildet.

Besonders günstig ist eine Anordnung, bei der die Drehachsen der Schlauchtrommel und gegebenenfalls der Schlauch- oder Kabeltrommel parallel zu Drehachsen von Rädern des Hochdruckreinigungsgerätes angeordnet sind. Insbesondere können die Drehachsen der Trommeln zwischen vorderen und hinteren Rädern oder zwischen Rädern und Stützen des Hochdruckreinigungsgerätes angeordnet sein.

Die nachfolgende Beschreibung einer bevorzugten Ausführungsform der Erfindung dient im Zusammenhang mit der Zeichnung der näheren Erläuterung. Die Zeichnung zeigt eine schematische Draufsicht auf ein Hochdruckreinigungsgerät mit zwei in Schnittansicht dargestellten Trommeln.

Das in der Zeichnung dargestellte Hochdruckreinigungsgerät 1 umfaßt ein Fahrgestell 2 mit Rädern 3, die um parallele Drehachsen verdrehbar sind, und mit Stützen 3a.

Auf dem Fahrgestell ist etwa in dessen Mitte eine Motorpumpeneinheit 4 gelagert mit einem Elektromotor 5 und einer Hochdruckpumpe 6. Die Motorwelle des Elektromotors 5 verläuft senkrecht zu den Drehachsen der Räder 3 in einer horizontalen Ebene, also parallel zur Längsrichtung des Hochdruckreinigungsgerätes. Die Hochdruckpumpe 6 schließt sich in Richtung der Motorwelle an den Elektromotor 5 an und ist so angeordnet, daß sie sich etwa in der Mitte des Fahrgestelles 2 befindet.

Auf einer Seite der Motorpumpeneinheit 4 ist auf einem zylindrischen Lagerstutzen 14 drehbar gelagert eine Schlauchtrommel 15 angeordnet, auf der ein Hochdruckschlauch 16 aufgewickelt wird. Die Drehachse der Schlauchtrommel 15 verläuft parallel zu den Drehachsen der Räder 3 und damit senkrecht zur Motorwelle. Sie ist im Bereich der Hochdruckpumpe 6 angeordnet. Ein Druckauslaß 19 der Hochdruckpumpe 6 ragt mit einem Rohrstutzen 18 in das Innere des Lagerstutzens 14 hinein und bildet eine Flüssigkeitsverbindung mit dem radial abgehenden Ende 17 des Hochdruckschlauches 16.

Auf der gegenüberliegenden Seite der Motorpumpeneinheit 4 ist auf einem weiteren Lagerstutzen 7 eine zweite Schlauchtrommel 8 um eine Drehachse gelagert, die koaxial zur Drehachse der Schlauchtrommel 15 verläuft. Auf diese Schlauchtrommel 8 ist ein flexibler Schlauch 9 aufgewickelt, dessen Ende 13 eine flüssigkeitsdichte Verbindung mit einem Rohrstutzen 12 ausbildet, der koaxial zur Drehachse der Schlauchtrommel 8 angeordnet ist und über eine Leitung 11 mit dem Saugeinlaß 10 der Hochdruckpumpe 6 verbunden ist.

Die Drehachsen der beiden Schlauchtrommeln 8 und 15 befinden sich somit etwa in der Mitte zwischen den Drehachsen der Räder 3 einerseits und den Stützen 3a andererseits, durch die mittige Anordnung der Motorpumpeneinheit 4 und die seitliche Anordnung von zwei Schlauchtrommeln 8 und 15 ergibt sich eine kompakte Anordnung mit gleichmäßiger Gewichtsverteilung, wobei kurze Verbindungswege entstehen und die Verbindungen zu den Pumpenanschlüssen leicht herstellbar sind.

## Patentansprüche

1. Hochdruckreinigungsgerät (1) mit einer Motorpumpeneinneit (4), in der eine Hochdruckpumpe (6) in Richtung der Motorwelle eines Motors (5) an den Motor (5) anschließend angeordnet ist, und mit einer Schlauchtrommel (15) für einen Hochdruckschlauch (16), der den Druckauslaß (19) der Hochdruckpumpe (6) mit einem Flüssigkeitsabgabegerät verbindet , wobei die Drehachse der Schlauchtrommel (15) quer zur Richtung der Motorwelle verläuft, **dadurch gekennzeichnet, daß** die Drehachse der Schlauchtrommel (15) durch die Motorpumpeneinheit (4) hindurchläuft, so daß die Schlauchtrommel (15) seitlich neben der Motorpumpeneinheit (4) angeordnet ist.

2. Hochdruckreinigungsgerät nach Anspruch 1, **dadurch gekennzeichnet, daß** die Drehachse der Schlauchtrommel (15) parallel zum Druckauslaß der Hochdruckpumpe (6) verläuft.

3. Hochdruckreinigungsgerät nach Anspruch 2, **dadurch gekennzeichnet, daß** die Drehachse der Schlauchtrommel (15) koaxial zum Druckauslaß (19) der Hochdruckpumpe (6) verläuft.

4. Hochdruckreinigungsgerät nach Anspruch 3, **dadurch gekennzeichnet, daß** der Druckauslaß (19) der Hochdruckpumpe (6) eine Lagerwelle für die Schlauchtrommel (15) bildet.

5. Hochdruckreinigungsgerät nach einem der voranstehenden Ansprüche, **dadurch gekennzeichnet, daß** auf der der Schlauchtrommel (15) gegenüberliegenden Seite der Motorpumpeneinheit (4) eine Schlauchoder Kabeltrommel (8) angeordnet ist, die um eine parallel zur Drehachse der Schlauchtrommel (15) verlaufende Drehachse drehbar ist.

6. Hochdruckreinigungsgerät nach Anspruch 5, **dadurch gekennzeichnet, daß** die Drehachsen der Schlauchtrommel (15) und der Schlauch- oder Kabeltrommel (8) zusammenfallen.

7. Hochdruckreinigungsgerät nach Anspruch 6, **dadurch gekennzeichnet, daß** ein Saugeinlaß (10) der Hochdruckpumpe (6) eine Lagerwelle für die Schlauchoder Kabeltrommel (8) bildet.

8. Hochdruckreinigungsgerät nach einem der voranstehenden Ansprüche, **dadurch gekennzeichnet, daß** die Drehachsen der Schlauchtrommel (15) und gegebenenfalls der Schlauch- oder Kabeltrommel (8) parallel zu Drehachsen von Rädern (3) des Hochdruckreinigungsgerätes (1) angeordnet sind.

9. Hochdruckreinigungsgerät nach Anspruch 8, **dadurch gekennzeichnet, daß** die Drehachsen der Schlauchtrommel (15) und gegebenenfalls der Schlauch- oder Kabeltrommel (8) zwischen vorderen Rädern (3) und Stützen (3a) oder hinteren Rädern des Hochdruckreinigungsgerätes (1) angeordnet sind.

## Claims

1. A high-pressure cleaning appliance (1) with a motor pump unit (4) in which a high-pressure pump (6) is arranged adjoining a motor (5) in the direction of the shaft of the motor (5), and with a hose reel (15) for a high-pressure hose (16) which connects the pressure outlet (19) of the high-pressure pump (6) to a fluid-discharging appliance, the axis of rotation of the hose reel (15) extending transversely to the direction of the motor shaft, **characterized in that** the axis of rotation of the hose reel (15) extends through the motor pump unit (4), so that the hose reel (15) is arranged laterally adjacent to the motor pump unit (4).

2. A high-pressure cleaning appliance according to Claim 1, **characterized in that** the axis of rotation of the hose reel (15) extends parallel to the pressure outlet (19) of the high-pressure pump (6).

3. A high-pressure cleaning appliance according to Claim 2, **characterized in that** the axis of rotation of the hose reel (15) extends coaxially with the pressure outlet (19) of the high-pressure pump (6).

4. A high-pressure cleaning appliance according to Claim 3, **characterized in that** the pressure outlet (19) of the high-pressure pump (6) forms a bearing shaft for the hose reel (15).

5. A high-pressure cleaning appliance according to one of the preceding Claims, **characterized in that** a hose or cable reel (8), which is rotatable about an axis of rotation extending parallel to the axis of rotation of the hose reel (15), is arranged on the side of the motor pump unit (4) opposite the hose reel (15).

6. A high-pressure cleaning appliance according to Claim 5, **characterized in that** the axes of rotation of the hose reel (15) and of the hose or cable reel (8) coincide.

7. A high-pressure cleaning appliance according to Claim 6, **characterized in that** a suction intake (10) of the high-pressure pump (6) forms a bearing shaft for the hose or cable reel (8).

8. A high-pressure cleaning appliance according to one of the preceding Claims, **characterized in that** the axes of rotation of the hose reel (15) and optionally of the hose or cable reel (8) are arranged parallel to axes of rotation of wheels (3) of the high-pressure cleaning appliance (1).

9. A high-pressure cleaning appliance according to Claim 8, **characterized in that** the axes of rotation of the hose reel (15) and optionally of the hose or cable reel (8) are arranged between front wheels (3) and supports (3a) or rear wheels of the high-pressure cleaning appliance (1).

## Revendications

1. Appareil de nettoyage haute pression (1) comportant une unité formant moto-pompe (4), dans laquelle une pompe à haute pression (6) est disposée, dans la direction de l'arbre d'un moteur (5), à la suite du moteur (5), et comportant un tambour à tuyau (15) pour un tuyau à haute pression (16), qui relie la sortie de refoulement (19) de la pompe à haute pression (6) à un appareil délivrant un liquide, l'axe de rotation du tambour à tuyau (15) s'étendant transversalement par rapport à la direction de l'arbre du moteur, **caractérisé en ce que** l'axe de rotation du tambour à tuyau (15) traverse l'unité de moto-pompe (4) de sorte que le tambour à tuyau (15) est disposé latéralement à côté de l'unité de moto-pompe (4).

2. Appareil de nettoyage haute pression selon la revendication 1, **caractérisé en ce que** l'axe de rotation du tambour à tuyau (15) est parallèle à la sortie de refoulement de la pompe à haute pression (6).

3. Appareil de nettoyage haute pression selon la revendication 2, **caractérisé en ce que** l'axe de rotation du tambour à tuyau (15) est coaxial à la sortie de refoulement (19) de la pompe à haute pression (6).

4. Appareil de nettoyage haute pression selon la revendication 3, **caractérisé en ce que** la sortie de refoulement (19) de la pompe à haute pression (6) forme un arbre de support pour le tambour à tuyau (15).

5. Appareil de nettoyage à haute pression selon l'une des revendications précédentes, **caractérisé en ce que** sur le côté de l'unité de moto-pompe (4), qui est situé à l'opposé du tambour à tuyau (15), est disposé un tambour à tuyau ou à câble (8), qui peut tourner autour d'un axe de rotation qui est parallèle à l'axe de rotation du tambour à tuyau (15).

6. Appareil de nettoyage haute pression selon la revendication 5, **caractérisé en ce que** les axes de rotation du tambour à tuyau (15) et du tambour à tuyau ou à câble (8) sont confondus.

7. Appareil de nettoyage haute pression selon la revendication 6, **caractérisé en ce qu'**une entrée d'aspiration (10) de la pompe à haute pression (6) forme un arbre de support pour le tambour à tuyau ou à câble (8) .

8. Appareil de nettoyage à haute pression selon l'une des revendications précédentes, **caractérisé en ce que** les axes de rotation du tambour à tuyau (15) et éventuellement du tambour à tuyau ou à câble (8) sont parallèles aux axes de rotation de roues (3) de l'appareil de nettoyage haute pression (1).

9. Appareil de nettoyage haute pression selon la revendication 8, **caractérisé en ce que** les axes de rotation du tambour à tuyau (15) et éventuellement du tambour à tuyau ou à câble (8) sont disposés entre les roues avant (3) et les appuis (3a) ou les roues arrière de l'appareil de nettoyage haute pression (1).
